# EUROPÄISCHE PATENTSCHRIFT

(11) **EP 3 473 137 B1**
(45) Veröffentlichungstag und Bekanntmachung des Hinweises auf die Patenterteilung: **04.11.2020**
(21) Anmeldenummer: 18196745.6
(22) Anmeldetag: 26.09.2018
(51) Int. Cl.: A47C 23/00, A47C 23/043

(54) **VORRICHTUNG ZUR HÄRTENEINSTELLUNG VON EINZELSTÜTZELEMENTEN EINER STÜTZVORRICHTUNG**
DEVICE FOR ADJUSTING THE HARDNESS OF INDIVIDUAL SUPPORTING ELEMENTS OF A SUPPORTING DEVICE
DISPOSITIF D'AJUSTEMENT DE DURETÉ DES ÉLÉMENTS DE SUPPORT INDIVIDUELS D'UN DISPOSITIF DE SUPPORT

(30) Priorität: 18.10.2017 DE 202017106301 U
(43) Veröffentlichungstag der Anmeldung: 24.04.2019
(73) Patentinhaber: Diemer & Dr. Jaspert GbR, 85630 Grasbrunn (DE)
(72) Erfinder: JASPERT, Bodo F., 85630 Grasbrunn (DE)
(74) Vertreter: Manitz Finsterwald Patent- und Rechtsanwaltspartnerschaft mbB

(56) Entgegenhaltungen:
- CH-A- 507 691
- CN-U- 203 028 688
- DE-U1-202005 003 749
- US-A- 3 656 190

## Beschreibung

Die vorliegende Erfindung betrifft eine Vorrichtung zur Härteneinstellung von Einzelstützelementen einer Stützvorrichtung, insbesondere einer Untermatratze.

Bei Federkernmatratzen und Polstermöbeln sind Einzelstützelemente seit langem bekannt. Aber auch bei Federrahmen für Matratzen werden seit einiger Zeit derartige Einzelstützelemente anstelle der herkömmlichen Latten eingesetzt. Insbesondere im Schulter- und Beckenbereich kann durch die punktuelle Abstützung ein tieferes Eintauchen und damit eine Verbesserung des Liegekomforts erreicht werden.

Wie bei herkömmlichen Lattenrosten ist auch bei Federrahmen mit Einzelstützelementen eine Einstellmöglichkeit zur individuellen Anpassung der Federeigenschaften wünschenswert. Hierfür ist es bekannt, die Federelemente der Einzelstützelemente unterschiedlich abzustützen und dadurch entweder den Federweg zu verändern oder eine Abstützung unterschiedlicher Elastizität bereitzustellen. Hierdurch kann die Federhärte verändert werden.

Die CH 507 691 A zeigt eine Vorrichtung mit den Merkmalen des Oberbegriffs des Anspruchs 1. Eine weitere Vorrichtung zur Härteneinstellung von Einzelstützelementen einer Stützvorrichtung ist aus der DE 20 2005 003 749 U1 bekannt.

Der Erfindung liegt die Aufgabe zugrunde, eine Vorrichtung der eingangs genannten Art anzugeben, die eine vorteilhafte Einstellmöglichkeit der Federhärte bietet.

Diese Aufgabe wird durch eine Vorrichtung nach Anspruch 1 gelöst.

Durch die Verwendung eines um eine vertikale Achse verdrehbaren Härteneinstellelements ist eine einfache Verstellung der Federhärte möglich. Durch die mindestens zwei Härteneinstellelemente verbindende Schubstange können zwei oder mehr Einzelstützelemente gleichzeitig in ihrer Härte verstellt werden.

Zur Erleichterung der Härteneinstellung ist an mindestens einem Härteneinstellelement ein Betätigungsarm vorgesehen. Mit diesem Betätigungsarm wird das Härteneinstellelement des zugeordneten Einzelstützelements verstellt. Über die Schubstange erfolgt zugleich automatisch eine entsprechende Härteneinstellung der anderen Einzelstützelemente.

Besonders bevorzugt sind bei mehreren in einer Reihe angeordneten Einzelstützelementen mit über eine Schubstange verbundenen Härteneinstellelementen jeweils an den beiden endseitigen Härteneinstellelementen Betätigungsarme vorgesehen. Dadurch kann die Härteneinstellung von beiden Seiten erfolgen, was insbesondere bei einer Untermatratze eines an einer Wand stehenden Bettes vorteilhaft ist.

Nach der Erfindung weisen die Härteneinstellelemente Nocken auf, die zur Abstützung von Federarmen des jeweils zugehörigen Einstellelements dienen. Dabei können die Federarme in der ersten Stellung durch Nocken einer geringeren Höhe abgestützt werden als in der zweiten Stellung. Alternativ oder zusätzlich können die in der ersten Stellung wirksamen Nocken eine geringere Härte aufweisen als die in der zweiten Stellung wirksamen Nocken. Auf diese Weisen kann eine unterschiedliche Härte mit einfachen Mitteln vorteilhaft eingestellt werden.

Ein Ausführungsbeispiel der Erfindung ist in der Zeichnung dargestellt. Es zeigen jeweils in schematischer Darstellung,
- Fig. 1: einen Teil einer Untermatratze mit drei Einzelstützelementen mit Härteneinstellelementen in einer ersten Stellung,
- Fig. 2: der Abschnitt von Fig. 1 in einer zweiten Stellung der Härteneinstellelemente,
- Fig. 3: eine perspektivische Ansicht eines Abschnitts einer Untermatratze, bei welcher die Einzelstützelemente mit Deckplatten versehen sind,
- Fig. 4: eine Seitenansicht eines Abschnitts einer Untermatratze mit Einzelstützelementen, die mit Deckplatte versehen sind, und
- Fig. 5: eine Draufsicht auf den Abschnitt von Fig. 4.

Die Einzelstützelemente 1 des dargestellten Abschnitts einer Untermatratze sind in einer Reihe auf einer Leiste 2 angebracht. Weitere derartige Leisten 2 mit Einzelstützelementen 1 können über eine Untermatratze verteilt vorgesehen sein.

Die Einzelstützelemente 1 bestehen jeweils aus einer Basis 3 und Federarmen 4, die mit in ihrem einen Ende an der Basis 3 angesetzt sind und paarweise mit ihren anderen Enden über einen Stützring 5 verbunden sind. Über die Stützringe 5 eines Einzelstützelements 1 ist eine zugehörige Deckplatte 6 mit dem durch die Federarme 4 gebildeten Federkörper des Einzelstützelements verbunden (siehe Fig. 3 bis 5).

Unterhalb der Federarme 4 eines jeden Einzelstützelements 1 ist ein Härteneinstellring 7 vorgesehen. Dieser ist mit Nocken 8 ausgebildet, aufweichen sich die Federarme 4 beim Einfedern abstützen können. Der Härteneinstellring 7 ist um eine vertikale Achse I, die mit der zentralen Achse des Federelements zusammenfällt, verdrehbar.

Die Verstellung der Härteneinstellringe 7 erfolgt über einen Betätigungsarm 9 mit einem Handgriff 10, der an mindestens einem der Härteneinstellringe 7 vorgesehen ist. Über eine Schubstange 11 wird die Verdrehung des mit einem Betätigungsarm 9 versehenen Härteneinstellrings 7 auf die Härteneinstellringe 7 der anderen Einzelstützelemente 1 übertragen. Hierfür weisen die Härteneinstellringe 7 Laschen 12 auf, an denen die Schubstange 11 drehbar angelenkt ist. Dadurch wird ein Verdrehen der Härteneinstellringe 7 nicht behindert, die Härteneinstellringe 7 aber miteinander gekoppelt, so dass eine Verdrehung jeweils gemeinsam und im gleichen Sinne erfolgt.

Erfindungsgemäß sind Nocken unterschiedlicher Höhe oder unterschiedlicher Elastizität vorgesehen, um eine unterschiedliche Härte einzustellen. Durch Verdrehen der Härteneinstellringe 7 über den Betätigungsarm 9 können die unterschiedlichen Nocken 8 zum Einsatz gebracht werden.

### Bezugszeichenliste

- 1: Einzelstützelement
- 2: Leiste
- 3: Basis
- 4: Federarm
- 5: Stützring
- 6: Deckplatte
- 7: Härteneinstellring
- 8: Nocken
- 9: Betätigungsarm
- 10: Handgriff
- 11: Schubstange
- 12: Lasche
- I: vertikale Achse

## Patentansprüche

1. Vorrichtung zur Härteneinstellung von Einzelstützelementen (1) einer Stützvorrichtung, insbesondere einer Untermatratze, mit einem um eine vertikale Achse (I) zwischen einer ersten Stellung mit einer ersten Federhärte des Einzelstützelements (1) und einer zweiten Stellung mit einer zweiten Federhärte des Einzelstützelements (1) verdrehbaren Härteneinstellelement, insbesondere Härteneinstellring (7), wobei mindestens zwei Härteneinstellelemente über eine Schubstange (11) derart miteinander verbunden sind, dass sich die beiden Härteneinstellelemente gemeinsam und gleichsinnig verdrehen,
**dadurch gekennzeichnet, dass**
die Härteneinstellelemente (7) Nocken (8) aufweisen, die zur Abstützung von Federarmen (4) des zugehörigen Einzelstützelements (1) ausgebildet sind, wobei im montierten Zustand die Federarme (4) in der ersten Stellung durch Nocken (8) einer geringeren Höhe abgestützt werden und in der zweiten Stellung durch Nocken (8) einer demgegenüber größeren Höhe und/oder wobei im montierten Zustand die Federarme in der ersten Stellung durch Nocken einer geringeren Härte abgestützt werden und in der zweiten Stellung durch Nocken einer demgegenüber größeren Härte.

2. Vorrichtung nach Anspruch 1,
**dadurch gekennzeichnet, dass**
an mindestens einem Härteneinstellelement (7) ein Betätigungsarm (9) angreift.

3. Vorrichtung nach Anspruch 2,
**dadurch gekennzeichnet, dass**
mehrere jeweils einem Einzelstützelement (1) zugeordnete Härteneinstellelemente (7) in einer Reihe angeordnet sind und an den beiden endseitigen Härteneinstellelementen (7) dieser Reihe jeweils ein Betätigungsarm (9) angreift.

## Claims

1. An apparatus for the hardness adjustment of individual support elements (1) of a support apparatus, in particular of an undermattress, having a hardness adjustment element, in particular a hardness adjustment ring (7), which is rotatable about a vertical axis (I) between a first position having a first spring hardness of the individual support element (1) and a second position having a second spring hardness of the individual support element (1), wherein at least two hardness adjustment elements are connected to one another via a connecting rod (11) such that the two hardness adjustment elements rotate together and in the same sense,
**characterized in that**
the hardness adjustment elements (7) have cams (8) which are configured to support spring arms (4) of the associated individual support element (1), with, in the assembled state, the spring arms (4) being supported by cams (8) of a lower height in the first position and being supported by cams (8) of a greater height with respect thereto in the second position, and/or with, in the assembled state, the spring arms being supported by cams of a lower hardness in the first position and being supported by cams of a greater hardness with respect thereto in the second position.

2. An apparatus in accordance with claim 1,
**characterized in that**
an actuating arm (9) engages at at least one hardness adjustment element (7).

3. An apparatus in accordance with claim 2,
**characterized in that**
a plurality of hardness adjustment elements (7) which are each associated with an individual support element (1) are arranged in a row and a respective actuating arm (9) engages at the two end-side hardness adjustment elements (7) of this row.

## Revendications

1. Dispositif de réglage de la dureté d'éléments de soutien individuels (1) d'un dispositif de soutien, en particulier d'un sommier, comprenant un élément de réglage de la dureté, en particulier un anneau de réglage de la dureté (7), qui peut être tourné autour d'un axe vertical (I) entre une première position avec une première dureté de ressort de l'élément de soutien individuel (1) et une deuxième position avec une deuxième dureté de ressort de l'élément de soutien individuel (1), au moins deux éléments de réglage de la dureté étant reliés entre eux par une tige de poussée (11) de telle manière que les deux éléments de réglage de la dureté tournent ensemble et dans le même sens,
**caractérisé en ce que**
les éléments de réglage de la dureté (7) présentent des cames (8) qui sont réalisées pour soutenir des bras de ressort (4) de l'élément de soutien individuel (1) associé,
dans l'état monté, les bras de ressort (4) sont soutenus dans la première position par des cames (8) ayant une hauteur plus faible et sont soutenus dans la deuxième position par des cames (8) ayant une hauteur relative plus élevée, et/ou
dans l'état monté, les bras de ressort sont soutenus dans la première positon par des cames ayant une dureté plus faible, et sont soutenus dans la deuxième position par des cames ayant une dureté relative plus élevée.

2. Dispositif selon la revendication 1,
**caractérisé en ce que**
un bras d'actionnement (9) s'engage sur au moins un élément de réglage de la dureté (7).

3. Dispositif selon la revendication 2,
**caractérisé en ce que**
plusieurs éléments de réglage de la dureté (7), associés chacun à un élément de soutien individuel (1), sont disposés en une rangée, et un bras d'actionnement (9) respectif s'engage sur les deux éléments de réglage de la dureté (7) côté extrémité de cette rangée.
